# EUROPÄISCHE PATENTANMELDUNG

(11) **EP 4 169 859 A1**
(43) Veröffentlichungstag der Anmeldung: **26.04.2023**
(21) Anmeldenummer: 22200842.7
(22) Anmeldetag: 11.10.2022
(51) Int. Cl.: B65H 54/26, D01H 13/00, D01H 15/013

(54) **KREUZSPULENHERSTELLENDE TEXTILMASCHINE MIT EINER VIELZAHL GLEICHARTIGER, NEBENEINANDER ANGEORDNETER ARBEITSSTELLEN UND EINER ENTLANG DER ARBEITSSTELLEN VERFAHRBAREN BEDIENEINRICHTUNG SOWIE VERFAHREN ZUM BETREIBEN EINER SOLCHEN KREUZSPULENHERSTELLENDEN TEXTILMASCHINE**

(30) Priorität: 19.10.2021 DE 102021127096
(71) Anmelder: Maschinenfabrik Rieter AG, 8406 Winterthur (CH)
(72) Erfinder: Göhler, Holm, 85051 Ingolstadt (DE); Reinhardt, Günther, 85053 Ingolstadt (DE); Reuthlinger, Julian, 85049 Ingolstadt (DE); Tarnowski, Mayk, 88131 Lindau (DE); Schilling, Joachim, 85126 Münchsmünster (DE); Martin, Thomas, 85051 Ingolstadt (DE)
(74) Vertreter: Canzler & Bergmeier Patentanwälte Partnerschaft mbB

(57) **Zusammenfassung**

Eine kreuzspulenherstellende Textilmaschine (1) weist eine Vielzahl gleichartiger, nebeneinander angeordneter Arbeitsstellen (2), wenigstens eine entlang der Arbeitsstellen (2) verfahrbare Bedieneinrichtung (5) zur Bedienung und/oder Wartung der einzelnen Arbeitsstellen (2), wobei die wenigstens eine Bedieneinrichtung (5) wenigstens eine Kamera (7) aufweist, und wenigstens eine Steuereinheit (11) zur Steuerung der Bedieneinrichtung (5) auf. Wenigstens einer der Arbeitsstellen (2) ist ein grafisches Display (12) zugeordnet, mittels welchem Informationen über die Arbeitsstelle (2) anzeigbar sind. Mittels der Kamera (7) sind Bilder des Displays (12) erzeugbar und durch die wenigstens eine Steuereinheit (11) der kreuzspulenherstellenden Textilmaschine (1) erfassbar und/oder auswertbar, so dass die Informationen des grafischen Displays (12) zur Steuerung der Bedieneinrichtung (5) verwendbar sind. Bei einem Verfahren zum Betreiben einer solchen kreuzspulenherstellenden Textilmaschine werden mittels der Kamera (7) der Bedieneinrichtung (5) Bilder des Displays (12) erzeugt und durch eine Steuereinheit (11) der kreuzspulenherstellenden Textilmaschine (1) erfasst und/oder ausgewertet. Die Informationen des grafischen Displays (12) werden zur Steuerung der Bedieneinrichtung (5) verwendet.

## Beschreibung

Die vorliegende Erfindung betrifft eine kreuzspulenherstellende Textilmaschine mit einer Vielzahl gleichartiger, nebeneinander angeordneter Arbeitsstellen sowie mit wenigstens einer entlang der Arbeitsstellen verfahrbaren Bedieneinrichtung zur Bedienung und/oder Wartung der einzelnen Arbeitsstellen. Die wenigstens eine Bedieneinrichtung weist wenigstens eine Kamera auf. Die kreuzspulenherstellende Textilmaschine weist weiterhin wenigstens eine Steuereinheit zur Steuerung der Bedieneinrichtung auf. Weiterhin betrifft die Erfindung ein Verfahren zum Betreiben einer solchen kreuzspulenherstellenden Textilmaschine.

An kreuzspulenherstellenden Textilmaschinen ist es regelmäßig erforderlich, verschiedene Bedientätigkeiten an den einzelnen Arbeitsstellen vorzunehmen. Diese umfassen beispielsweise den Wechsel einer Spule oder das Wiederverbinden eines Fadenendes nach einer Unterbrechung der Produktion, beispielsweise einem Fadenbruch oder einem Reinigerschnitt. Ebenso kann es erforderlich sein, bestimmte Reinigungsarbeiten an der Arbeitsstelle vorzunehmen oder ein leer gelaufenes Vorlagematerial auszutauschen. Während diese Tätigkeiten an manuellen Maschinen durch einen Bediener ausgeführt werden müssen, ist an vollautomatischen und teilweise auch an halbautomatischen Maschinen hierzu eine verfahrbare Bedieneinrichtung vorgesehen.

Zur Durchführung der Bedientätigkeiten weist diese meist mehrere Wartungsorgane auf, die in der Regel durch eine Steuereinheit der Bedieneinrichtung im Zusammenwirken mit einer Steuereinheit der Textilmaschine und/oder einer Steuereinheit der einzelnen Arbeitsstelle angesteuert werden, um die Bedientätigkeiten zeitlich exakt auf die Abläufe an der Arbeitsstelle angepasst durchführen zu können. Weiterhin ist es erforderlich, die Bedieneinrichtung für die Durchführung der Bedientätigkeiten möglichst exakt an den einzelnen Arbeitsstellen zu positionieren.

Zum Positionieren einer verfahrbaren Bedieneinrichtung an der Textilmaschine und an den einzelnen Arbeitsstellen sind im Stand der Technik verschiedene Verfahren bekannt geworden. Beispielsweise wird in der DE 10 2004 035 261 A1 beschrieben, dass die Arbeitsstellen jeweils individuelle Arbeitsstellenkennungen ausstrahlen. Diese können durch die Bedieneinrichtung im Vorbeifahren erfasst werden. Die Bedieneinrichtung weist hierfür eine Datenübermittlungseinrichtung auf. Durch Erfassen der Arbeitsstellenkennungen und entsprechendes Addieren oder Subtrahieren der Anzahl der empfangenen Arbeitsstellenkennungen ausgehend von einer Grundstellung kann die Bedieneinrichtung ihre Position und damit auch die Position der bedienbedürftigen Arbeitsstelle bestimmen.

Aus der DE 101 36 598 A1 ist weiterhin ein Verfahren zur Feinpositionierung einer Bedieneinrichtung an der zu bedienenden Arbeitsstelle beschrieben. Hierzu sind ein Emitter und ein Sensor an der Bedieneinrichtung vorgesehen und weiterhin ein mit diesen zusammenwirkender Reflektor an der Arbeitsstelle. Der Emitter ist beispielsweise als Laser ausgebildet, der einen gebündelten Laserstrahl zur Arbeitsstelle schickt. Der Laserstrahl wird vom Reflektor zurückgeworfen und vom Sensor erfasst. Aufgrund des gebündelten Laserstrahls kann die Bedieneinrichtung hierdurch sehr genau an der jeweiligen Arbeitsstelle positioniert werden.

Aus der EP 2 304 086 B1 ist es bekannt, eine Bedieneinrichtung mit einer Kamera auszustatten. Mittels der Kamera ist es möglich, Bilder von Bestandteilen der Bedieneinrichtung und/oder der Arbeitsstellen zu erzeugen. Diese können durch eine Steuereinheit der Textilmaschine ausgewertet werden, wodurch auch die Position der Bedieneinrichtung ermittelt werden kann. Die so gewonnenen Informationen können zur Positionierung und Steuerung der Bedieneinrichtung verwendet werden. Ebenso ist es möglich, aus Bildern der Arbeitsstellen auf einen Zustand der Arbeitsstelle zu schließen, beispielsweise durch Auswertung der Position bestimmter Bauteile der Arbeitsstelle.

Aus der EP 3 754 064 A1 ist es weiterhin bekannt, an den einzelnen Arbeitsstellen Produktionskennzahlen zu überprüfen. Das oder die Ergebnisse der Überprüfung können durch an den einzelnen Arbeitsstellen angeordnete Signaleinheiten, insbesondere LEDs, mittels Lichtsignalen angezeigt werden. Die Lichtsignale können unterschiedliche Farben, Helligkeiten oder Blinken umfassen. Nach einer Ausgestaltung kann dabei auch eine Wartungseinrichtung mit einer optischen Erfassungseinrichtung vorgesehen sein, die sich mittels der Lichtsignale an den Arbeitsstellen positioniert.

Aufgabe der vorliegenden Erfindung ist es, ein Verfahren zum Betreiben einer kreuzspulenherstellenden Textilmaschine mit einer Bedieneinrichtung sowie eine entsprechende kreuzspulenherstellende Textilmaschine vorzuschlagen, die eine einfache und flexible Steuerung der Bedieneinrichtung ermöglichen.

Die Aufgabe wird gelöst mit den Merkmalen der unabhängigen Ansprüche.

Eine kreuzspulenherstellende Textilmaschine weist eine Vielzahl gleichartiger, nebeneinander angeordneter Arbeitsstellen sowie wenigstens eine entlang der Arbeitsstellen verfahrbare Bedieneinrichtung zur Bedienung und/oder Wartung der einzelnen Arbeitsstellen auf. Die wenigstens eine Bedieneinrichtung weist wenigstens eine Kamera auf. Weiterhin weist die kreuzspulenherstellende Textilmaschine wenigstens eine Steuereinheit zur Steuerung der Bedieneinrichtung auf.

Es wird vorgeschlagen, dass wenigstens einer der Arbeitsstellen ein grafisches Display zugeordnet ist, mittels welchem Informationen über die Arbeitsstelle anzeigbar sind, dass mittels der Kamera Bilder des Displays erzeugbar sind und dass die Bilder durch die wenigstens eine Steuereinheit der kreuzspulenherstellenden Textilmaschine erfassbar und/oder auswertbar sind, so dass die Informationen des grafischen Displays zur Steuerung der Bedieneinrichtung verwendbar sind.

Ebenso wird bei einem entsprechenden Verfahren zum Betreiben einer solchen kreuzspulenherstellenden Textilmaschine vorgeschlagen, dass wenigstens einer der Arbeitsstellen ein grafisches Display zugeordnet wird, mittels welchem Informationen über die Arbeitsstelle angezeigt werden, dass mittels der Kamera der Bedieneinrichtung Bilder des Displays erzeugt werden, dass die Bilder durch eine Steuereinheit der kreuzspulenherstellenden Textilmaschine erfasst und/oder ausgewertet werden und dass die Informationen des grafischen Displays zur Steuerung der Bedieneinrichtung verwendet werden.

Mittels eines solchen grafischen Displays können verschiedenartigste Informationen über die Arbeitsstellen bereitgestellt werden. Diese Informationen können fest in einer Steuereinrichtung des Displays und/oder einer Steuereinrichtung der kreuzspulenherstellenden Textilmaschine hinterlegt sein. Die Informationen umfassen in diesem Fall unveränderliche Maschinendaten, beispielsweise Fixpunkte zur Positionierung der Bedieneinrichtung an der kreuzspulenherstellenden Textilmaschine. Die Informationen können aber auch veränderliche Daten, insbesondere Betriebsdaten und/oder Zustandsdaten der einzelnen Arbeitsstellen, umfassen. Diese können beispielsweise von einer Steuereinrichtung oder von Sensoren der Arbeitsstelle bereitgestellt werden und liegen in der Regel ohnehin an den Arbeitsstellen vor. In diesem Fall kann mittels der Daten die Bedieneinrichtung auch veranlasst werden, bestimmte Aktionen an den Arbeitsstellen auszuführen.

Unter einem grafischen Display wird im Rahmen der vorliegenden Anmeldung im einfachsten Fall ein Anzeigeelement verstanden, das wenigstens 2 × 2 Bildpunkte abbilden kann. Insbesondere umfasst der Begriff "grafisches Display" Bildschirme mit den gängigen Technologien wie LCD-Bildschirme, OLED-Bildschirme oder E-Paper.

Besonders vorteilhaft ist es in jedem Fall, dass mittels des Displays je nach Bedarf oder aktuellen Gegebenheiten verschiedenartige Informationen bereitgestellt werden können, da die Anzeige des Displays veränderbar ist. Es ist deshalb auch nicht unbedingt erforderlich, an jeder Arbeitsstelle ein Display vorzusehen. Wird beispielsweise die Anzeige des Displays nur zur groben Positionierung der Bedieneinrichtung an der kreuzspulenherstellenden Textilmaschine eingesetzt, so wäre es ausreichend, ein Display lediglich an bestimmten Referenzpositionen bzw. Synchronisationspunkten vorzusehen. Ebenso ist es nicht immer erforderlich, die Bilder beispielsweise durch Bilderkennung auszuwerten. In einigen Fällen ist es ausreichend, lediglich das Vorhandensein und die Anzahl der Displayanzeigen zu erfassen.

Vorzugsweise ist jedoch jeder der Arbeitsstellen ein grafisches Display zugeordnet, mittels welchem Informationen über die jeweilige Arbeitsstelle anzeigbar sind. Bei dem Verfahren wird entsprechend jeder der Arbeitsstellen ein grafisches Display zugeordnet. Dabei ist es auch möglich, dass sich zwei oder mehr Arbeitsstellen jeweils ein Display teilen. Derartige Displays werden auch an vollautomatischen kreuzspulenherstellenden Textilmaschinen oft eingesetzt, um einem Bediener in einfacher Weise Informationen über die Arbeitsstellen wie beispielsweise Produktionsdaten oder Störungen zugänglich zu machen. Werden diese Displays, ob nur an einigen Punkten oder an jeder Arbeitsstelle, wie beschrieben zur Steuerung der Bedieneinrichtung eingesetzt, so können andere Anordnungen zur Positionierung der Bedieneinrichtung wie z.B. Synchronisationsschienen und dgl. entfallen.

Nach einer ersten Ausführung sind mittels des grafischen Displays zumindest Informationen über eine Nummer der jeweiligen Arbeitsstelle anzeigbar, bzw. werden auf dem grafischen Display Informationen über eine Nummer der jeweiligen Arbeitsstelle angezeigt. Beispielsweise kann auf dem Display direkt die Nummer der einzelnen Arbeitsstelle angezeigt werden, so dass die Bedieneinrichtung die Arbeitsstellen eindeutig und direkt identifizieren kann. Dies kann bereits dadurch erfolgen, dass die Bedieneinrichtung bzw. deren Steuereinheit ausgehend von einer Referenzposition die Anzahl der im Vorbeifahren erfassten Displayanzeigen zählt und daraus ihre Position an der Textilmaschine bestimmen kann. In diesem Fall könnte nicht nur die Nummer, sondern auch jede andere Displayanzeige zur Identifikation der Arbeitsstellen herangezogen werden. In diesem Fall ist es ausreichend, mittels der Steuereinheit das Vorhandensein einer Displayanzeige zu erfassen.

Alternativ könnte auch das Bild des Displays ausgewertet werden, um die Nummer der jeweiligen Arbeitsstelle direkt zu bestimmen. Eine derartige Auswertung der Displayanzeige könnte auch zu Kontrollzwecken erfolgen, sobald die Bedieneinrichtung vor einer bestimmten Arbeitsstelle positioniert ist, um "Zählfehler" der Bedieneinrichtung auszugleichen.

Nach einer vorteilhaften Weiterbildung der Erfindung sind mittels des grafischen Displays Informationen über einen Zustand der jeweiligen Arbeitsstelle anzeigbar. Bei dem Verfahren werden auf dem grafischen Display Informationen über einen Zustand der jeweiligen Arbeitsstelle angezeigt, welche von der Bedieneinrichtung erfasst werden. Die Anzeigen umfassen beispielsweise zumindest die Zustände "Normalbetrieb" und "Störung".

Dabei kann die Kamera der Bedieneinrichtung jeweils im Vorbeifahren das Display überprüfen und nach Auswertung durch die Steuereinheit ableiten, ob an der betreffenden Arbeitsstelle eine Aktion erforderlich ist. Ebenso könnte die Auswertung der Anzeige des Displays jedoch auch erst dann erfolgen, wenn die Bedieneinrichtung vor einer bestimmten Arbeitsstelle bereits positioniert ist. In diesem Fall würde in an sich bekannter Weise die Bedieneinrichtung über ein maschineneigenes Bussystem an die wartungsbedürftige Arbeitsstelle beordert. Die Displayanzeigenauswertung würde dann lediglich erfolgen, um sicherzustellen, dass die Bedieneinrichtung tatsächlich vor der wartungsbedürftigen Arbeitsstelle positioniert ist.

Ebenfalls vorteilhaft ist es, wenn mittels des grafischen Displays Informationen über einen Wartungsbedarf, insbesondere über eine aktuell von der Bedieneinrichtung durchzuführende Bedientätigkeit, an der jeweiligen Arbeitsstelle anzeigbar sind bzw. bei dem Verfahren auf dem grafischen Display angezeigt werden. Die Anzeige kann dabei lediglich den Zustand "Wartungsbedarf" umfassen. Die konkret durchzuführende Bedientätigkeit kann der Bedieneinrichtung in diesem Fall über das Bussystem der kreuzspulenherstellenden Textilmaschine mitgeteilt werden. Vorzugsweise wird jedoch direkt die aktuell von der Bedieneinrichtung durchzuführende Tätigkeit angezeigt. Die Bedieneinrichtung kann somit nach Auswertung durch die Steuereinheit direkt ableiten, welche Aktionen an der betreffenden Arbeitsstelle erforderlich sind. Da der Wartungsbedarf in Form einer klaren Anweisung angezeigt wird, ist es nicht erforderlich, die Position von Bauteilen an der Spinnstelle aufzunehmen, um die Art des Wartungsbedarfs aus einer speziellen Konstellation an der Spinnstelle zu ermitteln. Besonders vorteilhaft ist es dabei weiterhin, dass das Bussystem der kreuzspulenherstellenden Textilmaschine auf diese Weise entlastet werden kann, da die Informationen über die Art der Bedientätigkeit und ggf. auch über den Erfolg der Bedientätigkeit durch die Kamera der Bedieneinrichtung direkt am Display "abgelesen" werden können.

Bei dem Verfahren ist es zudem vorteilhaft, wenn die Bedieneinrichtung anhand der erfassten Informationen über die Nummer und/oder den Zustand und/oder den Wartungsbedarf der Arbeitsstellen an der kreuzspulenherstellenden Textilmaschine und/oder an einer der Arbeitsstellen positioniert wird. Bei der kreuzspulenherstellenden Textilmaschine ist entsprechend die wenigstens eine Bedieneinrichtung anhand der Informationen des oder der mehreren grafischen Displays an der kreuzspulenherstellenden Textilmaschine und/oder an einer der Arbeitsstellen der kreuzspulenherstellenden Textilmaschine positionierbar. Wie erwähnt, kann es hierfür ausreichend sein, die Displayanzeigen ohne Auswertung zu erfassen und abzuzählen. Natürlich kann jedoch auch bereits im Vorbeifahren eine Auswertung der Displayanzeigen erfolgen. Eine Positionierung der Bedieneinrichtung an der kreuzspulenherstellenden Textilmaschine ist in beiden Fällen möglich.

Weiterhin ist es vorteilhaft, wenn in Abhängigkeit von den auf dem Display angezeigten und durch die Bedieneinrichtung erfassten Informationen die Bedieneinrichtung durch die Steuereinheit veranlasst wird, entweder weiterzufahren oder sich vor einer der Arbeitsstellen zu positionieren und/oder eine Bedientätigkeit an der jeweiligen Arbeitsstelle auszuführen. Somit kann auch die Fahrbewegung der Bedieneinrichtung mittels der Displayanzeigen gesteuert werden. Die Wartungseirichtung kann dabei entlang der Arbeitsstellen patrouillieren und eingreifen, sobald sie durch Auswertung der Displayanzeige feststellt, dass an einer der Arbeitsstellen Wartungsbedarf besteht. Alternativ kann die Bedieneinrichtung über das Bussystem zu einer bedienbedürftigen Arbeitsstelle beordert werden. Die Bedieneinrichtung kann auf ihrem Weg zu der Arbeitsstelle anhand der Displayanzeige ihre Position an der kreuzspulenherstellenden Textilmaschine überprüfen und sicherstellen, dass sie an der richtigen Arbeitsstelle positioniert ist. Sodann kann sie ablesen, welche Tätigkeiten dort auszuführen sind. Das Ausführen der Bedientätigkeit wird in diesem Fall nach Auswertung der Displayanzeige durch die Steuereinheit der kreuzspulenherstellenden Textilmaschine ausgelöst.

Nach einer anderen Ausführung, die zusätzlich oder alternativ zur Anzeige von Nummern, Zuständen und Wartungsbedarfen möglich ist, ist mittels des grafischen Displays (bzw., sofern mehrere Displays vorhanden sind, mittels wenigstens eines der Displays) eine Referenzmarke zur Positionierung der Bedieneinrichtung an der kreuzspulenherstellenden Textilmaschine anzeigbar bzw. wird bei dem Verfahren eine Referenzmarke angezeigt. Eine solche Referenzmarke wird in einigen Fällen für eine Referenzierfahrt zu Beginn der Fahrbewegung der Bedieneinrichtung benötigt. Sobald die Referenzierfahrt der Bedieneinrichtung abgeschlossen ist, kann dann das Display zur Anzeige anderer Informationen verwendet werden.

Daneben ist es vorteilhaft, wenn mittels des grafischen Displays eine Positioniermarke zur Feinpositionierung der Bedieneinrichtung an der betreffenden Arbeitsstelle anzeigbar ist bzw. angezeigt wird. Mittels der Feinpositionierung kann sichergestellt werden, dass die Bedieneinrichtung nicht nur vor der richtigen Arbeitsstelle positioniert ist, sondern auch so an der Arbeitsstelle positioniert ist, dass die Wartungsorgane der Bedieneinrichtung korrekt gegenüber der Arbeitsstelle liegen. Beispielsweise könnte nach Erkennung des Zustandes der Arbeitsstelle das Display die Positioniermarke einblenden, um das finale Positionieren zu vereinfachen.

Die Positionierung an einer Arbeitsstelle muss jedoch nicht zwangsläufig anhand einer Positioniermarke erfolgen. Die Positionierung kann auch direkt anhand der auf dem Display angezeigten Information erfolgen. Beispielsweise können auch bestimmte Linien einer grafischen Anzeige als Positioniermarken dienen.

Bei der Positionierung der Bedieneinrichtung an einer Arbeitsstelle ist es weiterhin vorteilhaft, wenn Montagetoleranzen des Displays zur Arbeitsstelle und/oder der Kamera zur Bedieneinrichtung ausgeglichen werden. Dies kann beispielsweise dadurch erfolgen, dass nach der Endmontage der kreuzspulenherstellenden Textilmaschine die Toleranzen für jede Arbeitsstelle und/oder Bedieneinrichtung ermittelt werden. Die Toleranzen können sodann bei der Steuerung der Fahrbewegung der Bedieneinrichtung zur Positionierung an der Arbeitsstelle berücksichtigt werden. Zusätzlich oder alternativ können auch die Informationen über die jeweilige Arbeitsstelle, insbesondere die Positioniermarke, um den ermittelten Toleranzwert des Displays versetzt auf dem Display dargestellt werden.

Weitere Vorteile der Erfindung sind in den nachfolgenden Ausführungsbeispielen beschrieben. Es zeigen:
- **Figur 1**: eine schematische Vorderansicht einer kreuzspulenherstellenden Textilmaschine als Übersichtsdarstellung,
- **Figur 2**: eine schematische Seitenansicht einer Arbeitsstelle einer Rotorspinnmaschine,
- **Figur 3**: eine Detailansicht dreier nebeneinander angeordneter Arbeitsstellen mit jeweils einem Display,
- **Figur 4**: eine Darstellung einer Displayanzeige eines ersten Zustands,
- **Figur 5**: eine Darstellung einer Displayanzeige eines zweiten Zustands,
- **Figur 6**: eine Darstellung einer Displayanzeige eines dritten Zustands,
- **Figur 7**: eine Darstellung einer Displayanzeige eines Bedarfs zur Durchführung einer ersten Bedientätigkeit,
- **Figur 8**: eine Darstellung einer Displayanzeige eines Bedarfs zur Durchführung einer zweiten Bedientätigkeit,
- **Figur 9**: eine Darstellung einer Displayanzeige einer Referenziermarke, sowie
- **Figur 10**: eine Darstellung einer Displayanzeige einer Positioniermarke,
- **Figur 11**: eine schematische Seitenansicht einer Arbeitsstelle einer Luftspinnmaschine, sowie
- **Figur 12**: eine schematische Seitenansicht einer Arbeitsstelle einer Spulmaschine.

Bei der nachfolgenden Beschreibung der Figuren werden für identische oder vergleichbare Merkmale jeweils gleiche Bezugszeichen verwendet. Einige der Merkmale werden daher nur bei ihrer ersten Erwähnung bzw. nur einmal anhand einer geeigneten Figur erläutert. Sofern diese Merkmale in Verbindung mit den weiteren Figuren nicht nochmals gesondert erläutert werden, entspricht deren Ausgestaltung und/oder Wirkweise der Ausgestaltung und Wirkweise der identischen oder vergleichbaren, beschriebenen Merkmale. Aus Gründen der Übersichtlichkeit ist weiterhin bei mehreren identischen Merkmalen oder Bauteilen in einer Figur nur eines oder sind nur wenige dieser identischen Merkmale beschriftet.

Figur 1 zeigt eine schematische Vorderansicht einer kreuzspulenherstellenden Textilmaschine 1. Die kreuzspulenherstellende Textilmaschine 1 ist als automatische oder teilautomatische Textilmaschine 1 ausgebildet und weist eine Vielzahl gleichartiger, nebeneinander angeordneter Arbeitsstellen 2 auf, die zwischen zwei Gestellen 8 angeordnet sind. Jede der Arbeitsstellen 2 weist eine Liefervorrichtung 3, eine Abzugsvorrichtung 9 zum Abziehen eines Fadens 6 sowie eine Spulvorrichtung 4 zum Aufspulen des Fadens 6 auf eine Spule 10 auf. Die Liefervorrichtung 3 liefert während des Produktionsprozesses den Faden 6. Ist die kreuzspulenherstellende Textilmaschine 1 als Spinnmaschine ausgebildet, so ist die Liefervorrichtung 3 eine Spinnvorrichtung, beispielsweise eine Rotorspinnvorrichtung oder eine Luftspinnvorrichtung. Ist die kreuzspulenherstellende Textilmaschine 1 als Spulmaschine ausgebildet, so ist die Liefervorrichtung eine Ablaufspule bzw. ein Spinnkops. Im Falle einer Spulmaschine ist abweichend von der gezeigten Darstellung weiterhin eine Abzugsvorrichtung 9 nicht unbedingt erforderlich. Je nach Ausführung der kreuzspulenherstellende Textilmaschine 1 können an den Arbeitsstellen 2 noch weitere Komponenten wie Arbeitsorgane und Handlingsorgane angeordnet sein. Beispielsweise ist in vorliegender Darstellung noch eine Paraffiniervorrichtung 15 an jeder der Arbeitsstellen 2 erkennbar. Die Figuren 2, 11 und 12 zeigen jeweils Arbeitsstellen 2 verschiedener kreuzspulenherstellender Textilmaschinen 1 im Detail in einer Seitenansicht.

Weiterhin ist an jeder der Arbeitsstellen 2 ein Display 12 vorgesehen, das verschiedene Informationen über die Arbeitsstellen 2 anzeigen kann. Alternativ zu der gezeigten Darstellung ist es auch denkbar, dass jeweils zwei oder mehr Arbeitsstellen 2 gemeinsam ein Display 12 zugeordnet ist. Nach einer weiteren, hier nicht gezeigten Ausführung ist es zudem auch möglich, dass lediglich an bestimmten Stellen der kreuzspulenherstellenden Textilmaschine 1 ein Display 12 angeordnet ist. Mittels des Displays 12 können Informationen über die jeweilige Arbeitsstelle 2 angezeigt werden.

Von Zeit zu Zeit sind an den Arbeitsstellen 2 verschiedene Bedientätigkeiten durchzuführen. Diese umfassen beispielsweise das Auswechseln einer vollgelaufenen Spule 10 gegen eine Leerhülse, das Verbinden des Fadens 6 nach einer Unterbrechung der Produktion (Ansetzen oder Spleissen) sowie verschiedene Reinigungsarbeiten. Beispielsweise ist es bei einer Rotorspinnmaschine erforderlich, regelmäßig den Spinnrotor 17 (s. Figur 2) zu reinigen. Hierfür weist die kreuzspulenherstellende Textilmaschine eine entlang der Arbeitsstellen 2 verfahrbare Bedieneinrichtung 5 auf. Die Bedieneinrichtung 5 weist ein oder mehrere Wartungsorgane 16 auf, die die Bedientätigkeiten an den Arbeitsstellen 2 vornehmen und deshalb sehr exakt gegenüber der jeweiligen Arbeitsstelle 2 positioniert sein müssen.

Zur Steuerung der Funktionen der kreuzspulenherstellenden Textilmaschine 1 weist die kreuzspulenherstellende Textilmaschine 1 eine zentrale Steuereinheit 11 auf, welche vorliegend in einem der Gestelle 8 angeordnet ist. Die Steuereinheit 11 kann mit Arbeitsstellensteuerungen (nicht gezeigt) der einzelnen Arbeitsstellen 2 zusammenwirken. Die kreuzspulenherstellende Textilmaschine 1 kann zudem eine weitere Steuereinheit 11 aufweisen, welche in der Bedieneinrichtung 5 angeordnet ist und mit der zentralen Steuereinheit 11 in Verbindung steht. Die Steuereinheit 11 der Bedieneinrichtung steuert, ggf. im Zusammenwirken mit der zentralen Steuereinheit 11, die Fahrbewegung und die Bedientätigkeiten der Bedieneinrichtung 5. Alternativ ist es auch möglich, dass dies direkt durch die zentrale Steuereinheit 11 der kreuzspulenherstellenden Textilmaschine 1 erfolgt.

Die Bedieneinrichtung 5 weist weiterhin wenigstens eine Kamera 7 auf. In vorliegend gezeigtem Beispiel steht die Kamera 7 mit der Steuereinheit 11 der Bedieneinrichtung 5 in Verbindung, so dass diese die Bilder der Kamera erfassen und auswerten kann. Alternativ könnte auch dies direkt durch die zentrale Steuereinheit 11 der kreuzspulenherstellenden Textilmaschine 1 erfolgen.

Figur 2 zeigt eine Arbeitsstelle 2 einer solchen kreuzspulenherstellenden Textilmaschine 1 in einer schematischen Seitenansicht. Die kreuzspulenherstellende Textilmaschine 1 ist vorliegend als Offenend-Rotorspinnmaschine ausgebildet und weist daher als Liefervorrichtung 3 eine Spinnvorrichtung mit einem Spinnrotor 17 auf. Der Spinnvorrichtung wird in an sich bekannter Weise ein Fasermaterial über eine Speisewalze 19 und eine Auflösewalze 18 zugeführt. Der fertig gesponnene Faden 6 wird sodann mittels einer Abzugsvorrichtung 9 abgezogen, im vorliegenden Fall über eine Paraffiniervorrichtung 15 geführt und schließlich der Spulvorrichtung 4 zugeführt, wo er auf eine Spule 10 aufgespult wird. Auch hier ist wieder ein Display 12 an der Arbeitsstelle 2 erkennbar. Ebenso ist eine Steuereinheit 11 erkennbar, die sowohl die zentrale Steuereinheit 11 der Textilmaschine 1 sein kann, als auch eine arbeitsstelleneigene Steuereinheit 11. Natürlich kann auch an jeder der Arbeitsstellen 2 eine arbeitsstelleneigene Steuereinheit 11 vorhanden sein, die mit der zentralen Steuereinheit 11 der Textilmaschine 1 in Verbindung steht.

Figur 11 zeigt hingegen eine Arbeitsstelle 2 einer kreuzspulenherstellenden Textilmaschine 1, die als Luftspinnmaschine ausgebildet ist, in einer schematischen Seitenansicht. Die Textilmaschine 1 weist in diesem Fall als Liefervorrichtung 3 eine Luftspinnvorrichtung mit einer Spinndüse 22 auf. Der Spinnvorrichtung wird in ebenfalls bekannter Weise ein Fasermaterial über ein Streckwerk 23 zugeführt. Der fertig gesponnene Faden 6 wird mittels einer Abzugsvorrichtung 9 abgezogen. Auch hier ist weiterhin eine Paraffiniervorrichtung 15 dargestellt, welche jedoch nicht unbedingt erforderlich ist. Der Faden 6 wird weiterhin der Spulvorrichtung 4 zugeführt und auf eine Spule 10 aufgespult. Bezüglich der weiterhin noch gezeigten Steuereinheit 11 gilt ebenso wie bei der zuvor beschriebenen Rotorspinnmaschine, dass diese sowohl die zentrale Steuereinheit 11 der Textilmaschine 1 sein kann, als auch eine arbeitsstelleneigene Steuereinheit 11, die mit der zentralen Steuereinheit 11 der Textilmaschine 1 in Verbindung steht. Die Arbeitsstelle 2 weist weiterhin ein Display 12 auf.

In ähnlicher Weise zeigt Figur 12 schließlich noch eine Arbeitsstelle 2 einer kreuzspulenherstellenden Textilmaschine 1, die als Spulmaschine ausgebildet ist, in einer schematischen Seitenansicht. Die Liefervorrichtung 3 beinhaltet in diesem Fall einen mit einem umzuspulenden Faden 6 bewickelten Spinnkops. Der Faden 6 wird mittels der Spulvorrichtung 4 abgezogen und sodann auf eine Spule 10 aufgespult. In seinem Fadenlauf passiert der von dem Spinnkops kommende Faden 6 nacheinander einen Ballonbegrenzer 24, einen Garnspanner 25 und ggf. eine Paraffiniervorrichtung 15, welche vorliegend jedoch nicht dargestellt ist. An der Arbeitsstelle 2 ist weiterhin noch ein Spleißer 26 zur Verbindung des Fadens 6 nach einem Fadenbruch oder einem Reinigerschnitt angeordnet. Ebenso ist auch hier eine Steuereinheit 11 dargestellt, welche sowohl als arbeitsstelleneigene Steuereinheit 11 als auch als zentrale Steuereinheit 11 der Textilmaschine 1 ausgebildet sein kann. Ebenso ist auch hier an der Arbeitsstelle 2 ein Display 12 angeordnet.

Es ist nun vorgesehen, die Bedieneinrichtung 5 anhand von auf dem Display 12 bereitgestellten Informationen zu steuern. Hierzu kann auf dem Display 12 zumindest eine Information angezeigt werden, anhand derer die Fahrbewegung der Bedieneinrichtung 5 gesteuert werden und/oder die Bedieneinrichtung 5 an der kreuzspulenherstellenden Textilmaschine 1 oder an einer bestimmten Arbeitsstelle 2 positioniert werden kann und/oder anhand derer eine Bedientätigkeit der Bedieneinrichtung 5 an einer der Arbeitsstellen 2 gesteuert werden kann. Die Kamera 7 nimmt hierzu Bilder des Displays auf, welche sodann durch die Steuereinheit 11 der Bedieneinrichtung 5 und/oder der kreuzspulenherstellenden Textilmaschine 1 zumindest erfasst werden. Ggf. können die Bilder auch näher ausgewertet werden, so dass die Bedieneinrichtung anhand der Informationen des grafischen Displays 12 auch erkennen kann, ob und ggf. welche Bedientätigkeiten an der Arbeitsstelle 2 durchzuführen sind. Vorteilhaft dabei ist es, dass über die Kamera 7 Informationen direkt vom Display 12 auf die Bedieneinrichtung 5 übertragen werden können, wodurch auch ein Kommunikationssystem bzw. Bussystem (nicht gezeigt) der kreuzspulenherstellenden Textilmaschine 1 entlastet werden kann.

Die Informationen können Informationen über eine Nummer der jeweiligen Arbeitsstelle 2 beinhalten. Figur 3 zeigt hierzu eine Detailansicht dreier nebeneinander angeordneter Arbeitsstellen 2 mit jeweils einem Display 12. Auf dem Display 12 wird die Nummer der jeweiligen Arbeitsstelle 2 als Klartext angezeigt. Diese Anzeige kann als Bild von der Kamera 7 der Bedieneinrichtung 5 erfasst werden und durch die Steuereinheit 11 der Bedieneinrichtung 5 und/oder die zentrale Steuereinheit 11 ausgewertet werden. Die Anzeige kann dazu dienen, die Position der Bedieneinrichtung 5 an der kreuzspulenherstellenden Textilmaschine 1 zu bestimmen. Die Bedieneinrichtung 5 kann dazu im Vorbeifahren die Anzeigen der Displays 12 ständig lesen und auswerten. Eine Referenzierfahrt ist dann nicht erforderlich. Alternativ kann die Bedieneinrichtung 5 ausgehend von einer Referenzposition lediglich die Anzahl der erfassten Anzeigen zählen und daraus ihre Position an der kreuzspulenherstellenden Textilmaschine 1 bestimmen. Eine Auswertung der Displayanzeige kann dann zu Kontrollzwecken stattfinden, sobald die Bedieneinrichtung 5 vor einer bestimmten Arbeitsstelle 2 positioniert ist, da es gelegentlich zu Fehlern bei der Referenzierfahrt und/oder der Zählung kommen kann. Die Anzeige der Nummer der Arbeitsstelle 2 kann auch lediglich temporär erfolgen. Beispielsweise könnte nach Positionierung der Bedieneinrichtung 5 die Anzeige wechseln und einen Zustand der Arbeitsstelle 2 anzeigen (s. Figuren 4 - 6). Ebenso könnte das Display 12 auch konkrete Handlungsanweisungen für die Bedieneinrichtung 5 anzeigen, die von dieser direkt gelesen werden können.

Die Figuren 4 - 6 zeigen beispielhaft Anzeigen von Zuständen einer Arbeitsstelle 2. Diese können lediglich temporär angezeigt werden, wenn sich eine Bedieneinrichtung 5 vor einer Arbeitsstelle 2 positioniert hat. Alternativ können diese Anzeigen auch von vorneherein angezeigt werden und während der Vorbeifahrt der Bedieneinrichtung 5 erfasst und ausgewertet werden. Weiter alternativ kann beim Vorbeifahren auch lediglich die Anzahl der Displayanzeigen erfasst werden, um daraus die Position der Bedieneinrichtung 5 an der kreuzspulenherstellenden Textilmaschine 1 zu bestimmen.

Figur 4 zeigt eine Anzeige des Displays 12 für den Zustand "Normalbetrieb". Diese kann angezeigt werden, wenn die Arbeitsstelle 2 regulär produziert und keinerlei Bedientätigkeiten anstehen. Sofern die Bedieneinrichtung 5 im Vorbeifahren die Anzeige erfasst und diese direkt ausgewertet wird, kann diese Anzeige die Bedieneinrichtung 5 veranlassen, weiterzufahren und ggf., sofern zu Positionierzwecken erforderlich, die Arbeitsstelle 2 zu zählen.

Figur 5 zeigt eine Anzeige des Displays 12 für den Zustand "Wartungsbedarf". Diese kann angezeigt werden, wenn die Arbeitsstelle 2 aktuell nicht produziert, da Bedientätigkeiten erforderlich sind. Alternativ kann die Anzeige bereits dann angezeigt werden, wenn die Arbeitsstelle 2 zwar noch produziert, jedoch in Kürze einen Wartungseingriff benötigt. Sofern beim Vorbeifahren der Bedieneinrichtung 5 die Anzeige direkt ausgewertet wird, kann diese Anzeige die Bedieneinrichtung 5 veranlassen, sich vor der betreffenden Arbeitsstelle 2 zu positionieren, um dort eine Bedientätigkeit auszuführen.

Figur 6 zeigt eine Anzeige des Displays 12 für den Zustand "Störung". Diese kann angezeigt werden, wenn die Arbeitsstelle 2 aktuell nicht produziert, da Probleme durch die Bedieneinrichtung 5 nicht beseitigt werden konnten und ein Bedienereingriff oder ggf. auch der Eingriff einer anderen Bedieneinrichtung 5 erforderlich ist. Diese Anzeige kann die Bedieneinrichtung 5 veranlassen, an der betreffenden Arbeitsstelle 2 vorbeizufahren oder einen Bediener oder eine andere Bedieneinrichtung 5 herbeizurufen.

Die Figur 7 zeigt eine Anzeige eines Bedarfs zur Durchführung einer ersten Bedientätigkeit, hier eines Spulenwechsels. Diese Anzeige kann erst dann angezeigt werden, wenn die Bedieneinrichtung 5 vor der Arbeitsstelle 2 positioniert ist, nachdem sie dorthin beordert wurde oder im Vorbeifahren einen Wartungsbedarf (siehe Figur 5) registriert hat. Alternativ kann die Anzeige auch direkt, ohne vorherige andere Anzeige, eingeblendet werden. Die Bedieneinrichtung 5 kann mittels der Kamera 7 nach Auswertung durch eine der Steuereinheiten 11 die konkret durchzuführende Bedientätigkeit an dieser Arbeitsstelle "ablesen". Diese Anzeige kann die Bedieneinrichtung 5 veranlassen, sich an der betreffenden Arbeitsstelle 2 zu positionieren und/oder die angezeigte Bedientätigkeit an der Arbeitsstelle 2 durchzuführen.

In ähnlicher Weise zeigt die Figur 8 eine Displayanzeige eines Bedarfs zur Durchführung einer Rotorreinigung an einer Rotorspinnmaschine. Es versteht sich, dass je nach Art und Ausführung der kreuzspulenherstellenden Textilmaschine 1 auch andere Reinigungstätigkeiten angezeigt werden könnten. Im Übrigen treffen die Ausführungen zu Figur 7 auch hier zu.

Figur 9 zeigt eine Displayanzeige einer Referenziermarke 13. Diese ist erforderlich, wenn die Bedieneinrichtung 5 ihre Position an der kreuzspulenherstellenden Textilmaschine 1 durch Abzählen der Arbeitsstellen 2 ausgehend von einer Referenzposition bestimmt. Die Bedieneinrichtung 5 führt hierzu bei Maschinenstart, nach Stromausfall oder nach einem Verlust ihrer Referenzposition eine Referenzierfahrt durch. Beispielsweise können an einer Längsseite der Textilmaschine 1 mindestens zwei, bevorzugt drei Referenzpositionen vorgesehen sein. Zumindest an diesen Referenzpositionen wird ein Display 12 angeordnet, auf welchem zumindest während der Referenzierfahrt der Bedieneinrichtung 5 die Referenziermarke 13 angezeigt wird. Nach Abschluss der Referenzierfahrt kann die Bedieneinrichtung 5 dann ihre Position durch Abzählen der Arbeitsstellen 2 ermitteln. Weiterhin kann nach Abschluss der Referenzierfahrt das Display andere Informationen über die Arbeitsstelle 2 anzeigen.

Figur 10 zeigt eine Darstellung einer Displayanzeige einer Positioniermarke 14. Diese kann auf dem Display 12 angezeigt werden, um der Bedieneinrichtung 5 die finale Positionierung vor der Arbeitsstelle 2 zu erleichtern. Vorzugsweise wird diese Anzeige erst dann eingeblendet, wenn die Bedieneinrichtung 5 eine vorherige Anzeige eines Wartungsbedarfs erkannt hat, diese ausgewertet wurde und der Bedieneinrichtung 5 die Information über die konkret durchzuführende Bedientätigkeit vorliegt. Vorliegend ist als Positioniermarke 14 ein Fadenkreuz dargestellt. Mittels der Kamera 7 und der oder den Steuereinheiten 11 kann die Bedieneinrichtung 5 sich durch Vergleich des erfassten Bildes mit einem hinterlegten Bild, welches die Anzeige bei korrekter Positionierung zeigt, exakt an der Arbeitsstelle 2 positionieren.

In den Figuren 4 - 10 sind sämtliche Anzeigen in Form von grafischen Symbolen 20 dargestellt. Grundsätzlich wäre es jedoch auch möglich, diese als Text darzustellen und mittels der Kamera 7 zu lesen. Weiterhin sind in den Figuren 4 - 10 noch weitere Anzeigefelder 21 ersichtlich. Diese können weitere Informationen zeigen, welche durch Bedienpersonal abgelesen werden können. Ebenso können einige Anzeigefelder 21 auch als Schaltflächen ausgebildet sein, so dass ein Bediener auch verschiedene anderen Informationen auf dem Display 12 abrufen kann und ggf. auch Eingaben vornehmen kann.

Die Displayanzeige kann somit sowohl durch Bedienpersonal als auch die Bedieneinrichtung 5 "gelesen" werden. Gesonderte Informationseinrichtungen für die Bedieneinrichtung 5 sind hierdurch nicht erforderlich. Vorteilhaft ist es dabei weiterhin, dass die Bedieneinrichtung 5 nach Durchführung einer Bedientätigkeit den Erfolg oder Misserfolg der Maßnahme unmittelbar überprüfen kann. Wechselt beispielsweise die Anzeige des Displays 12 nach Durchführung der Bedientätigkeit auf "Normalbetrieb", so kann daraus auf den Erfolg der Bedientätigkeit geschlossen werden. Alternativ kann der Erfolg der Bedientätigkeit ggf. auch durch eine weitere Anzeige angezeigt werden, die von der Kamera 7 direkt "gelesen" werden kann.

Zusätzlich oder alternativ zu den Anzeigen der Zustände in Form von grafischen Symbolen 21 könnte weiterhin der Zustand der jeweiligen Arbeitsstelle 2 auch durch eine Farbe der Hintergrundbeleuchtung des Display 12 angezeigt werden. Beispielsweise könnte die Farbe Grün den Zustand "Normalbetrieb" anzeigen und die Farbe Rot den Zustand "Störung". Auch dies könnte durch die Kamera 7 der Bedieneinrichtung 5 erkannt werden.

Die Erfindung ist nicht auf die dargestellten Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Kreuzspulenherstellende Textilmaschine
- 2: Arbeitsstelle
- 3: Liefervorrichtung
- 4: Spulvorrichtung
- 5: Bedieneinrichtung
- 6: Faden
- 7: Kamera
- 8: Gestell
- 9: Abzugsvorrichtung
- 10: Spule
- 11: Steuereinheit
- 12: Display
- 13: Referenzmarke
- 14: Positioniermarke
- 15: Paraffiniervorrichtung
- 16: Wartungsorgan
- 17: Spinnrotor
- 18: Auflösewalze
- 19: Speisewalze
- 20: grafisches Symbol
- 21: Anzeigefeld
- 22: Spinndüse
- 23: Streckwerk
- 24: Ballonbegrenzer
- 25: Garnspanner
- 26: Spleisser

## Patentansprüche

1. Kreuzspulenherstellende Textilmaschine (1) mit einer Vielzahl gleichartiger, nebeneinander angeordneter Arbeitsstellen (2), mit wenigstens einer entlang der Arbeitsstellen (2) verfahrbaren Bedieneinrichtung (5) zur Bedienung und/oder Wartung der einzelnen Arbeitsstellen (2), wobei die wenigstens eine Bedieneinrichtung (5) wenigstens eine Kamera (7) aufweist, und mit wenigstens einer Steuereinheit (11) zur Steuerung der Bedieneinrichtung (5), **dadurch gekennzeichnet, dass** wenigstens einer der Arbeitsstellen (2) ein grafisches Display (12) zugeordnet ist, mittels welchem Informationen über die Arbeitsstelle (2) anzeigbar sind, dass mittels der Kamera (7) Bilder des Displays (12) erzeugbar sind und dass die Bilder durch die wenigstens eine Steuereinheit (11) der kreuzspulenherstellenden Textilmaschine (1) erfassbar und/oder auswertbar sind, so dass die Informationen des grafischen Displays (12) zur Steuerung der Bedieneinrichtung (5) verwendbar sind.

2. Kreuzspulenherstellende Textilmaschine (1) nach dem vorhergehenden Anspruch, **dadurch gekennzeichnet, dass** jeder der Arbeitsstellen (2) ein grafisches Display (12) zugeordnet ist, mittels welchem Informationen über die jeweilige Arbeitsstelle (2) anzeigbar sind.

3. Kreuzspulenherstellende Textilmaschine (1) nach einem der vorhergehenden Ansprüche, **dadurch gekennzeichnet, dass** mittels des grafischen Displays (12) zumindest Informationen über eine Nummer und/oder über einen Zustand der jeweiligen Arbeitsstelle (2) anzeigbar sind.

4. Kreuzspulenherstellende Textilmaschine (1) nach einem der vorhergehenden Ansprüche, **dadurch gekennzeichnet, dass** mittels des grafischen Displays (12) Informationen über einen Wartungsbedarf, insbesondere über eine aktuell von der Bedieneinrichtung (5) durchzuführende Bedientätigkeit, an der jeweiligen Arbeitsstelle (2) anzeigbar sind.

5. Kreuzspulenherstellende Textilmaschine (1) nach einem der vorhergehenden Ansprüche, **dadurch gekennzeichnet, dass** mittels des grafischen Displays (12) eine Referenzmarke (13) zur Positionierung der Bedieneinrichtung (5) an der kreuzspulenherstellenden Textilmaschine (1) anzeigbar ist.

6. Kreuzspulenherstellende Textilmaschine (1) nach einem der vorhergehenden Ansprüche, **dadurch gekennzeichnet, dass** mittels des grafischen Displays (12) eine Positioniermarke (14) zur Feinpositionierung der Bedieneinrichtung (5) an der betreffenden Arbeitsstelle (2) anzeigbar ist.

7. Kreuzspulenherstellende Textilmaschine (1) nach einem der vorhergehenden Ansprüche, **dadurch gekennzeichnet, dass** die wenigstens eine Bedieneinrichtung (5) anhand der Informationen des oder der grafischen Displays (12) an der kreuzspulenherstellenden Textilmaschine (1) und/oder an einer der Arbeitsstellen (2) der kreuzspulenherstellenden Textilmaschine (1), positionierbar ist.

8. Verfahren zum Betreiben einer Kreuzspulenherstellende Textilmaschine (1) mit einer Vielzahl gleichartiger, nebeneinander angeordneter Arbeitsstellen (2) und mit wenigstens einer entlang der Arbeitsstellen (2) verfahrbaren Bedieneinrichtung (5) zur Bedienung und/oder Wartung der einzelnen Arbeitsstellen (2), wobei die wenigstens eine Bedieneinrichtung (5) wenigstens eine Kamera (7) aufweist, **dadurch gekennzeichnet, dass** wenigstens einer der Arbeitsstellen (2) ein grafisches Display (12) zugeordnet wird, mittels welchem Informationen über die Arbeitsstelle (2) angezeigt werden, dass mittels der Kamera (7) der Bedieneinrichtung (5) Bilder des Displays (12) erzeugt werden, dass die Bilder durch eine Steuereinheit (11) der kreuzspulenherstellenden Textilmaschine (1) erfasst und/oder ausgewertet werden und dass die Informationen des grafischen Displays (12) zur Steuerung der Bedieneinrichtung (5) verwendet werden.

9. Verfahren nach dem vorherigen Anspruch, **dadurch gekennzeichnet, dass** jeder der Arbeitsstellen (2) ein grafisches Display (12) zugeordnet wird, mittels welchem Informationen über die jeweilige Arbeitsstelle (2) angezeigt werden.

10. Verfahren nach einem der vorherigen Verfahrensansprüche, **dadurch gekennzeichnet, dass** auf dem grafischen Display (12) Informationen über eine Nummer und/oder einen Zustand der jeweiligen Arbeitsstelle (2) angezeigt werden, welche von der Bedieneinrichtung (5) erfasst werden.

11. Verfahren nach einem der vorherigen Verfahrensansprüche, **dadurch gekennzeichnet, dass** auf dem grafischen Display (12) Informationen über einen Bedienbedarf, insbesondere über eine aktuell von der Bedieneinrichtung (5) durchzuführende Bedientätigkeit, an der jeweiligen Arbeitsstelle (2) angezeigt werden.

12. Verfahren nach einem der vorherigen Verfahrensansprüche, **dadurch gekennzeichnet, dass** die Bedieneinrichtung (5) anhand der erfassten Informationen über die Nummer und/oder den Zustand und/oder den Bedienbedarf der Arbeitsstellen (2) an der kreuzspulenherstellenden Textilmaschine (1) und/oder an einer der Arbeitsstellen (2) positioniert wird.

13. Verfahren nach einem der vorherigen Verfahrensansprüche, **dadurch gekennzeichnet, dass** in Abhängigkeit von den auf dem Display (12) angezeigten und durch die Bedieneinrichtung (5) erfassten Informationen die Bedieneinrichtung (5) durch die Steuereinheit (11) veranlasst wird, entweder weiterzufahren oder sich vor einer der Arbeitsstellen (2) zu positionieren und/oder eine Bedientätigkeit an der jeweiligen Arbeitsstelle (2) auszuführen.

14. Verfahren nach einem der vorherigen Verfahrensansprüche, **dadurch gekennzeichnet, dass** zur Positionierung der Bedieneinrichtung (5) an der kreuzspulenherstellenden Textilmaschine (1) an wenigstens einem Display (12) eine Referenzmarke (13) angezeigt wird.

15. Verfahren nach einem der vorherigen Verfahrensansprüche, **dadurch gekennzeichnet, dass** auf dem grafischen Display (12) eine Positioniermarke (14) zur Feinpositionierung der Bedieneinrichtung (5) an der betreffenden Arbeitsstelle (2) angezeigt wird.
